# EUROPÄISCHE PATENTSCHRIFT

(11) **EP 0 002 220 B1**
(45) Veröffentlichungstag und Bekanntmachung des Hinweises auf die Patenterteilung: **25.02.1981**
(21) Anmeldenummer: 78101402.2
(22) Anmeldetag: 18.11.1978
(51) Int. Cl.: E04F 10/06

(54) **Markise**
Awning
Store-banne

(30) Priorität: 26.11.1977 DE 2752807
(43) Veröffentlichungstag der Anmeldung: 13.06.1979
(73) Patentinhaber: WEINOR Dieter Weiermann GmbH & Co., D-50829 Köln (DE)
(72) Erfinder:
(74) Vertreter: Buschhoff, Josef, Dipl.-Ing.

## Beschreibung

Die Erfindung betrifft eine Markise mit einem Gehäuse mit mehreren, im seitlichen Abstand voneinander angeordneten Pfosten, an die ein die eingefahrene Markise oben abdeckendes Dach und/oder ein die Markise unten abdeckender unterer Boden anklemmbar sind.

Der Einbau von Markisen für Schaufenster, Terrassen od. dgl. muß sich den jeweils vorliegenden baulichen Gegebenheiten anpassen. Da es nicht immer möglich ist, die Markise in eine Mauernische einzubauen, welche die Tuchrolle und ihren Antrieb sowie die Gelenkarme im eingeschwenkten Zustand vollständig aufnimmt, sind Abdeckungen für die Markise im eingefahrenen Zustand notwendig, die je nach Befestigung und Anordnung der Markise an der Unterseite, an der Oberseite, an der Rückseite oder auf allen Seiten angebracht werden müssen. Trotz weitgehender Typisierung der Markisen und ihrer tragenden und bewegten Teile mußte deshalb bisher für jede Einbauart die erforderliche Abdeckung individuell hergestellt und montiert werden, was außerordentlich aufwendig ist und viel Handarbeit erfordert.

Es ist eine Markise der eingangs näher erläuterten Art bekannt (DE-A-15 09 952), bei der die obere Kastenwand, die untere Kastenwand und die vordere Abdeckung des Gehäuses aus biege- und torsionssteifen Metallprofilen bestehen, die mit angeformten Winkelschienen in hierfür vorgesehene Schlitze der U-förmigen Pfosten eingeschoben werden. Das so zusammengebaute Gehäuse wird dann in irgendeiner Form an der Wand, einem vorspringenden Gesims oder einem anderen Gebäudeteil befestigt, an dem auch die Markisenwelle und ihr Antrieb gelagert ist. Hierbei müß das Anbringen des Gehäuses in der Regel schon vor der Montage der Markise mit ihrem Gelenkmechanismus geschehen, wodurch die Montage der Markise erschwert wird.

Aufgabe der Erfindung ist es, diese Nachteile zu vermeiden und eine für alle Markisen des gleichen Typs unabhängig von der Einbauart verwendbare Abdeckung zu schaffen, die leicht herstellbar ist und auch nach der Montage der die Markise tragenden Teile mit wenigen Handgriffen montiert werden kann und die auch nachträglich an bereits eingebauten Markisen des gleichen Typs angebaut werden können.

Diese Aufgabe wird mit der Erfindung dadurch gelöst, daß die Pfosten an ihrem unteren Ende eine Klaue aufweisen, mit der sie über einem Träger geschoben sind, der zugleich die Tuchwelle und den Antrieb für die Markise trägt und daß die Pfosten auf dem Träger mit Spangen verriegelt sind, welche den Träger mindestens teilweise umgreifen und in die Klauen der Pfosten eingreifen.

Diese Ausgestaltung hat den Vorteil, daß das Gehäuse ohne Rücksicht auf die jeweils erforderliche Gehäuseform nach der Montage der Markise angebaut werden kann, da es vollständig vom Hauptträger der Markise mitgetragen wird. Hierbei werden die Pfosten, welche alle wesentlichen Teile des Gehäuses tragen, einfach von hinten her über den Träger geschoben und an diesem mit den von vorne über den Träger gesteckten Spangen festgehalten.

An den Spangen können Halter befestigt sein, die an ihren unteren Enden Haken tragen, welche entgegengesetzt zu an den Pfosten angeordneten Haken gerichtet sind und welche an der Innenfläche des unteren Bodens angeordnete Vorsprünge hintergreifen. Der Boden kann dann nach dem Befestigen der Pfosten am Träger mit seinen Vorsprüngen von der Seite her hinter die gegeneinander gerichteten Haken des Halters und des Pfostens geschoben werden und nicht herausfallen. Befindet sich unter der Markise eine Mauer, oder ist diese in eine Nische eingelassen, kann der untere Boden auch fortgelassen werden.

Die Pfosten haben, wie an sich bekannt, nach vorne auskragende Tragarme, welche nach der Erfindung an ihren freien Enden nach oben gerichtete Stütznocken und im Abstand hiervon Bohrungen für Befestigungsschrauben aufweisen, deren Kopf in einer diesen umgreifenden Nute verschiebbar ist, die an der Unterseite des Daches angeordnet ist. Das Dach kann dann von der Seite her auf die Pfosten aufgeschoben werden, wobei die in die Löcher der auskragenden Tragarme eingesteckten Schrauben mit ihren Köpfen in den Nuten des Daches entlanggleiten. Hierbei können die Muttern schon vorher auf die Befestigungsschrauben aufgeschraubt werden und müssen anschließend nur noch festgezogen werden. Wo der Raum hinter der Markise frei ist, ist es auch möglich, das Dach schon vorher an den Pfosten zu befestigen und zusammen mit diesen von hinten her auf die Markise aufzuschieben, indem die Klauen der Pfosten in zweckmäßiger Weise von hinten her auf die Träger aufgesteckt werden.

Das Dach und der untere Boden können an ihren hinteren Außenflächen im Abstand vom hinteren Rand vorspringende Rasten aufweisen, hinter welche die umgebogenen oberen und unteren Ränder einer aufgeschobenen Rückwand mit auf den Innenseiten angeordneten vorsprüngen in Form von federnden Zungen greifen. Erforderlichenfalls kann auf diese Weise das Gehäuse auch an seiner Rückseite auf sehr einfache Weise geschlossen werden. Hierbei ist es lediglich notwendig, eine mit umgebogenen Rändern versehene Platte von hinten her aufzuschieben, die sich mit den zweckmäßig federnd ausgebildeten, umgebogenen Rändern und an diesen angeordneten Vorsprüngen am Dach und am unteren Boden des Gehäuses festklemmt. Um die Rückwand genau in ihrer Lage zu fixieren, ist es zweckmäßig, wenn das Dach und der untere Boden an ihren hinteren Randern Nuten aufweisen, in welche an der Rückwand angeordnete Leisten eingreifen. Die Rückwand kann sich dann nach dem Aufstecken nicht mehr verschieben, sobald die Vorsprünge hinter die Rasten am Dach und am unteren Boden greifen.

Das Dach, der Boden und/oder die Rückwand des Gehäuses können zweckmäßig aus Metall-oder Kunststoffpaneelen bestehen, die zur Versteifung an ihren Innenseiten Leisten tragen oder mit umgebördelten Rändern versehen sein können. Hierbei kann das Dachprofil auch vorteilhaft eine Regenabweisleiste aufweisen, welche den Rand einer vorderen Gehäusewand übergreift, die an der Ausfallprofilleiste befestigt ist.

Weitere Vorteile der Erfindung ergeben sich aus der folgenden Beschreibung einer Ausführungsform der Erfindung, die an einem Beispiel durch die Zeichnung näher erläutert wird. Diese zeigt eine Markise mit geschlossenen Gehäuse im Querschnitt und teilweise in einer Stirnansicht.

Bei dem dargestellten Ausführungsbeispiel sind an der Unterseite 10 einer Balkonplatte 11 1 oder der Decke eines Raumes zwei im Abstand voneinander angeordnete, T-förmige Konsolen 12 mit Schrauben 13 od.dgl. befestigt, welche an ihrem nach unten ragenden Steg 14 je einen winkelförmigen Halter 15 tragen, dar an seinem unteren Ende ein nach vorne hin offenes Maul 16 hat, in welches ein in Längsrichtung durchlaufender Träger 17 mit Kastenprofil eingeschoben ist. Die winkelförmigen Halter 15 sind mit hier nicht näher dargestellten Schrauben an den Konsolen 12 befestigt, die durch die angedeuteten Löcher 18 im Steg der Konsole 12 und des Halters 15 angeordnet sind.

Der Träger 17 trägt in der Nähe seiner beiden Enden die Lagerböcke 19 für die Tuchwelle 20 und die Tragwangen 21 für die Gelenkarme 22 und 23. Am vorderen Gelenkarm 23 ist das Ausfallprofil 24 befestigt, in dem der vordere Rand des Markisentuches 25 eingeklemmt ist, das in eingefahrenem Zustand auf der Tuchwelle 20 aufgewickelt ist.

Wie aus der Zeichnung hervorgeht, ist die Markise 26 im eingefahrenem Zustand von einem Gehäuse 27 umgeben, das aus einem Dach 28, einem unteren Boden 29, einer Rückwand 30, einer vorderen Gehäusewand 31 und aus mehreren Pfosten 32 besteht.

Die Pfosten 32 sind im seitlichen Abstand voneinander angeordnet und haben an ihrem unteren Ende 33 eine offene Klaue 34, mit der sie von hinten her auf den Träger 17 aufgeschoben sind. Jeder Pfosten 32 wird an dem Träger 17 mit einer U-förmigen Spange 38 festgehalten, deren beide, federnde Schenkel 39 an ihren Enden nach innen gerichtete Widerhaken 40 aufweisen, mit denen sie in im Querschnitt etwa dreieckige Ausnehmungen 37 eingreifen, die an den Außenseiten der Schenkel 35 und 36 der Klaue 34 _{"}der Pfosten 32 angeordnet sind. Die federnde Spange 38 umgreift die vordere Schmalseite des Trägers 17 und verriegelt den Pfosten 32 in seiner Lage, sobald die Widerhaken 40 der Spange 38 in die Ausnehmungen 37 eingerastet sind.

Die Pfosten 32, von denen in der Zeichnung nur einer erkennbar ist, sind an ihrem unteren Ende 41 mit einem Haken 42 versehen, dar nach vorne, d.h. in Richtung der Gelenkarme 22, 23 und des Ausfallprofiles 24 weist. Ein ähnlicher, jedoch nach inten weisender Haken 43 ist am unteren Ende eines Halters 44 angeordnet, der mit einer Sechskantschraube 45 am Steg 46 der Spange 38 befestigt ist. Zu diesem Zwecke hat der Verbindungssteg 46 der Spange 38 an seiner Innenseite eine Vertiefung 47, in der die Mutter 48 für die Schraube 45 derart angeordnet ist, daß sie sich nicht drehen kann, wenn die Schraube 45 angezogen oder gelockert wird.

Der untere Boden 29 des Gehäuses 27 hat an seiner Innenfläche 49 zwei hakenförmige Vorsprünge 50 und 51, von denen der eine den Haken 43 des Halters 44 und von denen der andere den haken 42 am unteren Ende 41 des Pfostens 32 hintergreift. Die Vorsprünge 50 und 51 befinden sich im gleichen Abstand voneinander wie die Haken 42 und 43 und sind diesen entgegengesetzt, also nach vorne bzw. nach hinten gerichtet, so daß sie die Haken 42 und 43 von innen hintergreifen.

Ferner sind auf der Innenfläche 49 des unteren Bodens 29 noch Anschlag- und Versteifungsleisten 52 und 53 vorgesehen, welche den Boden versteifen sollen und ihn im richtigen Abstand von der Unterseite der Pfosten 32 bzw. der halter 15 halten.

An ihrem oberen Ende 54 haben die Pfosten 32 einen nach vorne auskragenden Tragarm 55, der an seinem freien Ende 56 einen nach oben gerichteten Stütznocken 57 und im Abstand hiervon eine Bohrung 58 für eine Befestigungsschraube 59 aufweist. Auf den Tragarmen 55 liegt das hintere Ende 60 des Daches 28 auf, welches mit einem Anschlag 61 gegen das vordere Ende 56 das Tragarmes 55 anstößt und sich auf dem Stütznocken 57 abstützt. Im Bereich der Bohrung 58 des Tragarmes 55 hat das Dach 28 eine in Längsrichtung durchlaufende, C-förmige Leiste 62 mit einer an der Unterseite der Leiste offenen, T-förmigen Nute 63. Die Breite und Höhe dieser Nute 63 ist dem Kopf 64 der Befestigungsschraube 59 angepaßt, welcher in dieser Nute entlanggleiten, sich aber nich drehen kann. Das Dach 28 liegt mit der Leiste 62 auf dem Tragarm 55 der Pfosten 32 auf und stützt sich zusätzlich noch mit einem verstärkten hinteren Rand 65 auf den Pfosten 32 ab.

An seinem vorderen Rand 66 ist das Dach 28 nach unten umgebogen und trägt hier eine Regenabweisleiste 67, die den nach oben gerichteten Falz 68 der vorderen Gehäusewand 31 übergreift.

Die Markise 26 und ihre Trag- und Antriebseinrichtungen werden an der Rückseite von einer Rückwand 75 abgedeckt, die im wesentlichen aus einem ebenen Blech besteht, deren obere und untere Ränder 76 bzw. 77 etwa rechtwinklig nach vorne umgebogen sind und auf ihren Innenseiten Vorsprünge 78 bzw. 79 aufweisen. Mit diesen Vorsprüngen 78 und 79 hintergreifen die oberen und unteren Ränder 76 bzw. 77 der Rückwand 75 vorspringende Rasten 72, die jeweils im Abstand vom hinteren Rand 65 bzw. 71 des Daches 28 und des unteren Bodens 29 auf deren Außenflächen 69 bzw. 70 angeordnet sind. An ihrer oberen und unteren Innenkante hat die Rückwand 75 zusätzlich vorspringende Leisten 80 und 81, die in Nuten 82 bzw. 83 eingreifen, welche an den hinteren Randern 65 bzw. 71 des Daches 28 bzw. des unteren Bodens 29 angeordnet sind.

Das Dach 28, der untere Boden 29, die Rückwand 30 und die Vorderwand 31 des Gehäuses 27 bestehen bei dem dargestellten Ausführungsbeispiel aus gezogenen Aluminiumpaneelen. Sie können auch aus Aluminium eloxierten Stahlblechen hergestellt werden oder aus Kunststoff geformt sein. Die Pfosten 32 und die Spangen 38, die Halter 44 und die Verbindungsmittel in Form von Schrauben 45 und 59 bestehen jedoch zweckmäßig aus Metall, vorzugsweise aus Stahl.

Man erkennt, daß das Gehäuse praktisch jeden Einbautyp angepaßt werden kann. So ist es beispielsweise möglich, neben der Vorderwand 31 nur den unteren Boden 29 oder das obere Dach 28 zu montieren und die Rückwand 30 fortzulassen. Außerdem besteht die Möglichkeit, nur die Rückwand 30 und den unteren Boden 29 zu montieren, wobei die Rückwand 30 dann zweckmäßig mit an den Pfosten 32 angeschraubt oder an diesen angeklemmt wird. Das Gehäuse 27 ist damit universell verwendbar und für jeden Einbautyp geeignet.

## Patentansprüche

1. Markise mit einem Gehäuse (27) mit mehreren, im seitlichen Abstand voneinander angeordneten Pfosten (32), an die ein die eingefahrene Markise (26) oben abdeckendes Dach (28) und/oder ein die Markise (26) unten abdeckender unterer Boden (29) anklemmbar sind, dadurch gekennzeichnet, daß die Pfosten (32) an ihrem unteren Ende (41) eine Klaue (34) aufweisen, mit der sie über einen Träger (17) geschoben sind, der zugleich die Tuchwelle (20) und den Antrieb für die Markise (26) trägt und daß die Pfosten (32) auf dem Träger (17) mit Spangen (38) verriegelt sind, welche den Träger (17) mindestens teilweise umgreifen und in die Klauen (34) der Pfosten (32) eingreifen.

2. Markise nach Anspruch 1, dadurch gekennzeichnet, daß an den Spangen (38) Halter (44) befestigt sind, die an ihren unteren Enden Haken (43) tragen, welche entgegengesetzt zu an den Pfosten (32) angeordneten Haken (42) gerichtet sind und welche an der Innenfläche (49) des unteren Bodens (29) angeordnete Vorsprünge (50) hintergreifen.

3. Markise nach Anspruch 1 oder 2, deren Pfosten nach vorne auskragende Tragarme aufweisen, dadurch gekennzeichnet, daß die auskragenden Tragarme (55) an ihren freien Enden (56) nach oben gerichtete Stütznocken (57) und im Abstand hiervon Bohrungen (58) für Befestigungsschrauben (59) aufweisen, deren Kopf (64) in einer diesen umgreifenden Nute (63) verschiebbar ist, die an der Unterseite des Daches (28) angeordnet ist.

4. Markise nach einem der Ansprüche 1 bis 3, dadurch gekennzeichnet, daß das Dach (28) und der untere Boden (29) an ihren Außenflächen (69 bzw. 70) im Abstand vom hinteren Rand (65 bzw. 71) vorspringende Rasten (72) aufweisen, hinter welche die umgebogenen oberen und unteren Ränder (76 bzw. 77) einer aufgeschobenen Rückwand (75) mit auf den Innenseiten angeordneten Vorsprüngen (78 bzw. 79) greifen.

5. Markise nach einem der Ansprüche 1 bis 4, dadurch gekennzeichnet, daß das Dach (28) und der untere Boden (29) an ihren hinteren Rändern (65 bzw. 71) Nuten (82 bzw. 83) aufweisen, in welche an der Rückwand (75) angeordnete Leisten (80 bzw. 81) eingreifen.

6. Markise nach einem der Ansprüche 1 bis 5, dadurch gekennzeichnet, daß das Dach (28), der Boden (29) und/oder die Rückwand (75) aus Metall- oder Kunststoffpaneelen bestehen.

## Revendications

1. Marquise comprenant une caisse (27) pourvue de plusieurs montants (32) espacés latéralement les uns des autres et auxquels sont fixées par coincement une paroi supérieure (28) qui recouvre au-dessus la marquise (26) à l'état rentré et-ou une paroi inférieure (29) qui recouvre la marquise (26) au-dessous, caractérisée en ce que les montants (32) présentent à leur extrémité inférieure (41) une griffe (34), à l'aide de laquelle on les glisse sur une poutre (17), laquelle supporte d'autre part l'arbre (20) de la toile et le système de commande pour la marquise (26), et en ce que les montants (32) sont verrouillés sur la poutre (17) à l'aide de brides (38), qui embrassent au moins partiellement la poutre (17) et s'engagent dans les griffes (34) des montants (32).

2. Marquise suivant la revendication 1, caractérisée en ce que des éléments de retenue (44) sont fixés aux brides (38), éléments qui portent à leurs extrémités inférieures des crochets (43) orientés dans un sens opposé à celui des crochets (42) prévus sur les montants (32), les crochets (43) s'engageant derrière des saillies (50) prévus sur la face intérieure (49) de la paroi inférieure (29).

3. Marquise suivant la revendication 1 ou 2, dont les montants présentent des bras de support orientés en porte-à-faux vers l'avant, caractérisée en ce que les bras de support en porte-à-faux (55) présentent à leurs extrémités libres (56) des doigts d'appui (57) tournés vers le haut et, à une certaine distance de ceux-ci, des forures (58) pour des vis de fixation (59) dont la tête (64) peut coulisser dans une rainure (63) qui embrasse celle-ci, rainure prévue dans la face inférieure de la paroi supérieure (28).

4. Marquise suivant l'une quelconque des revendications 1 à 3, caractérisée en ce que la paroi supérieure (28) et la paroi inférieure (29) présentent sur leurs surfaces extérieures (respectivement 69 et 70) des crans (72) qui font saillie à une certaine distance du bord postérieur (respectivement 65 et 71), crans derrière lesquels s'engagent les saillies (respectivement 78 et 79) prévues sur les faces intérieures des bords supérieurs et inférieurs repliés (respectivement 76 et 77) d'une paroi postérieure (75) mise en place par glissement.

5. Marquise suivant l'une quelconque des revendications 1 à 4, caractérisé en ce que les bords postérieurs (65 et 71) respectivement de la paroi supérieure (28) et de la paroi inférieure (29) présentent des rainures (respectivement 82 et 83), dans lesquelles s'engagent des languettes (respectivement 80 et 81) prévues sur la paroi postérieure (75).

6. Marquise suivant l'une quelconque des revendications 1 à 5, caractérisée en ce que la paroi supérieure (28), la paroi inférieure (29) et/ou la paroi postérieure (75) sont constituées par des panneaux de métal ou de matière synthètique.

## Claims

1. An awning provided with a casing (27) comprising a plurality of posts (32) which are spaced laterally apart from one another and to which a roof (28) covering the retracted awning (26) at the top and/or a bottom (29) covering the awning (26) at the bottom can be clamped, characterised in that the posts (32) have at their bottom end (41) a claw (34) by which they are pushed over a carrier (17) which at the same time carries the awning shaft (20) and the drive for the awning (26), and that the posts (32) are locked on the carrier (17) by clasps (38) which engage at least partly around the carrier (17) and engage in the claws (34) of the posts (32).

2. An awning as claimed in Claim 1, characterised in that on the clasps (38) are fastened holders (44) which at their bottom ends carry hooks (43) which point in the direction opposite to that of hooks (42) disposed on the posts (32) and which engage behind projections (50) disposed on the inner surface (49) of the bottom (29).

3. An awning as claimed in Claim 1 or 2, the posts of which are provided with forward- projecting carrier arms (55) are provided at their free ends (56) with upward-directed supporting bosses (57) and, spaced apart therefrom, bores (58) for fastening screw bolts (59) whose head (64) is displaceable in a slot (63) which engages around the head (64) and which is disposed on the underside of the roof (28).

4. An awning as claimed in one of Claims 1 to 3, characterised in that the roof (28) and the bottom (29) are provided on their outer surfaces (69 and 70 respectively) with projecting catches (72) which are situated some distance from the rear edge (65 and 71 respectively) and behind which the bent-over upper and lower edges (76 and 77 respectively) of a rear wall (75) fitted thereon engage by means of projections (78 and 79 respectively) disposed on their inner sides.

5. An awning as claimed in one of the Claims 1 to 4, characterised in that the roof (28) and the bottom (29) are provided on their rear edges (65 and 71 respectively) with slots in which fillets (80 and 81 respectively) provided on the rear wall (75) engage.

6. An awning as claimed in one of Claims 1 to 5, characterised in that the roof (28), the bottom (29), and/or the rear wall (75) consist of panels of metal or plastic.
